# EUROPÄISCHE PATENTSCHRIFT

(11) **EP 1 391 572 B1**
(45) Veröffentlichungstag und Bekanntmachung des Hinweises auf die Patenterteilung: **07.06.2006**
(21) Anmeldenummer: 03022487.7
(22) Anmeldetag: 09.01.2001
(51) Int. Cl.: E05B 59/00, E05B 63/00, E05B 65/10

(54) **Schloss mit Falle und Riegel**
Lock with latch bolt and dead bolt
Serrure à pêne demi-tour et pêne dormant

(30) Priorität: 10.03.2000 DE 10011457; 17.05.2000 DE 10024305
(43) Veröffentlichungstag der Anmeldung: 25.02.2004
(62) Teilanmeldung aus: 01100487.6
(73) Patentinhaber: KFV Karl Fliether GmbH & Co. KG, 42549 Velbert (DE)
(72) Erfinder: Axmann, Horst, 42549 Velbert (DE)
(74) Vertreter: Grundmann, Dirk

(56) Entgegenhaltungen:
- EP-A- 0 537 531
- EP-A- 0 620 341
- EP-A- 0 913 550
- DE-A- 3 736 592

## Beschreibung

Die Erfindung betrifft ein Schloss mit Falle und Riegel gemäß Gattungsbegriff des Anspruchs 1. Ein derartiges Schloss ist aus der EP 0620341 A1 vorbekannt. Das vorbekannte Schloss besitzt zwei Nusshälften, die einen Nussarmträger aufnehmen. Der Nussarmträger ist dort über eine Schraube 22 mit einer der beiden Nusshälften verschraubt.

Die EP 0913550 A2 beschreibt ebenfalls ein Schloss mit Falle und Riegel, bei dem ein Nussarmträger zwischen zwei Nusshälten liegt.

Die EP 0537531 A1 beschreibt eine aus mehreren Teilen bestehende Nuss, wobei ein Nussarmträger mit einem weiteren Nussteil koppelbar ist.

Der Erfindung liegt die Aufgabe zugrunde, das gattungsgemäße Schloss gebrauchsvorteilhaft weiterzubilden. Gelöst wird die Aufgabe durch die in den Ansprüchen angegebene Erfindung.

Die Nuss ist aus zwei Nusshälften aufgebaut, die zwischen sich einen Nussarmträger aufnehmen. Der Nussarmträger besitzt einseitig Kupplungsfortsätze in Form von Mitnehmerzapfen. Die beiden Nusshälften besitzen jeweils auf ihrer dem Nussarmträger zugewandten Breitseite Kupplungsaussparungen zum Eintritt der Kupplungsfortsätze. Sind die Kupplungsfortsätze nur auf einer Seite des Nussarmträgers vorgesehen, so ist nur die dieser Seite zugeordnete Nusshälfte mit dem Nussarmträger drehgekoppelt. Die andere Nusshälfte dreht frei. Durch Austauschen des Nussarmträgers gegen einen anderen Nussarmträger, welcher auf der anderen Seite Kuplungsfortsätze ausbildet, kann die andere Nusshälfte mit dem Nussarmträger in Drehverbindung gebracht werden. Hierdurch kann in einfacher Weise ein links-betätigbares Schloss in ein rechts-betätigbares Schloss umgebaut werden. Es sind auch solche Nussarmträger vorgesehen, die beidseitig Kupplungsfortsätze aufweisen. Dann kann das Schloss beidseitig durch Drücker betätigt werden.

Der Riegel wird bevorzugt mittels einer Zuhaltung in seiner vor- oder rückgeschlossenen Stellung gehalten. Die Zuhaltung kann mittels Nussbetätigungsarm ausgehoben werden. Hierbei kann der Nussbetätigungsarm auf einen Schwenkhebel wirken, der die Zuhaltung aushebt. Der Schwenkhebel ist vorzugsweise zweiarmig ausgebildet. Seine Drehachse kann mit der Achse der beiden Zahnsegmente übereinstimmen. Der Betätigungsschieber kann von einem separaten Zahnsegment angetrieben sein. Das Zahnsegment kann als Zahnrad ausgebildet sein, welches in eine länglichen Öffnung des Betätigungsschiebers liegt. Eine Flanke dieser Öffnung kann eine Zahnleiste ausbilden. Das Zahnrad kann ein weiteres Zahnsegment tragen, welches in eines der beiden Zahnsegmente eingreift, welches zur Riegelausschlussvergrößerung dient. Die beiden Zahnsegmente, die zur Riegelvorschlussvergrößerung diesen, müssen nicht mehrere Zähne aufweisen. Es reicht aus, wenn jedes Zahnsegment einen einzigen Zahn ausbildet und dementsprechend der Riegelschwanz beziehungsweise der Riegelschieber eine entsprechende Zahnlücke ausbildet, in die der Einzelzahn eingreift. Wesentlich ist für die Riegelausschlussvergrößerung, dass die beiden Zahnsegmente so miteinander gekoppelt sind beziehungsweise so mit dem Riegel beziehungsweise dem Riegelschieber zusammenwirken, dass die Ausschlussvergrößerung erzielt ist.

Ausführungsbeispiele der Erfindung werden nachfolgend anhand beigefügter Zeichnungen erläutert. Es zeigen:
- Fig. 1: ein erstes Ausführungsbeispiel der Erfindung in Form eines Schlosses mit abgenommener Schlossdecke, wobei der Drücker betätigt ist,
- Fig. 2: ein zweites Ausführungsbeispiel in einer Darstellung gemäß Fig. 1, jedoch bei unbetätigtem Drücker mit zurückgezogenem Riegel,
- Fig. 3: einen Schnitt gemäß der Linie III-III in Fig. 2,
- Fig. 4: eine Darstellung gemäß Fig. 2, wobei durch Drückerbetätigung die Falle zurückgezogen ist, und
- Fig. 5: eine Darstellung gemäß Fig. 1, wobei der Riegel vorgeschlossen ist.

Die mit der Bezugsziffer 1 bezeichnete Falle kann in bekannter Weise durch Betätigung einer Drückernuss 13 zurückgezogen werden. Die Drückernus ist insgesamt dreigeteilt. Sie besitzt zwei äußere Hälften, in die jeweils ein Vierkant-Drückerdorn einsteckbar ist. Zwischen den beiden äußeren Nussteilen befindet sind ein mittleres Teil. Die beiden außen liegenden Nusshälften 26 nehmen zwischen sich den Nussarmträger 25 auf. Dieser Nussarmträger 25 bildet einen Arm aus, mit welchem er die Falle zurückziehen kann. Der Nussarmträger 25 bildet einen zweiten Arm 15 aus, zur Verlagerung eines Betätigungsschiebers 12. Der Nussarmträger 25 bildet einseitig stiftartige Kupplungsfortsätze 24 aus. Diese Kupplungsfortsätze 24 greifen in formangepasste Aussparungen auf der dem Nussarmträger 25 zugewandten Breitseite der jeweiligen Nusshälfte 26. Diese Nusshälfte 26 ist dann drehfest mit dem Nussarmträger 25 verbunden. Die andere Nusshälfte dreht frei.

Der zweiarmige Schwenkhebel 16 ist um eine gehäusefeste Drehachse im Schlossgehäuse gelagert und kann mit seinem anderen Schwenkarm eine Angriffskante 18 eines Zuhaltungsscheibers untergreifen.

Der Nussarm 14 bildet ferner einen Armabschnitt 15 aus, welcher unter anderem den die Steuerkurve 20 ausbildenden Arm des Schwenkhebels 16 untergreifen kann. Dieser Armabschnitt 15 kann einen Mitnahmevorsprung 21 untergreifen, welcher an einem Betätigungsschieber 12 sitzt.

Der Betätigungsschieber 12 ist parallel zur Schlossstulpe, also quer zur Verlagerungsrichtung des Riegels 2 im Schlossgehäuse verlagerbar.

Der Betätigungsschieber 12 besitzt eine längliche Öffnung22, deren eine Längsflanke eine Zahnflanke 23 ausbildet. In der länglichen Öffnung 22 sitzt ein Zahnrad 11, welches um eine gehäusefeste Achse drehbar ist. Mit dem Zahnrad 11 ist ein Zahnsegment 10 drehfest verbunden. Das Zahnsegment 10 sitzt koaxial zur Achse des Zahnrades 11.

Das Zahnsegment kämmt mit einem Zahnrad 9, welches ebenfalls ortsfest im Schlossgehäuse drehbar gelagert ist und dessen Zähne in eine Verzahnung 7 eines Riegelschiebers 5 eingreift. Auf dem Zahnrad 9 sitzt ein Zahnsegment 8 mit einem größeren Durchmesser. Die Verzahnung des Zahnsegmentes 8 greift in eine Linearverzahnung6 des Riegelschwanzes ein.

Der Riegelschieber 5 bildet an seiner der Verzahnung 7 gegenüberliegenden Seite eine Tourenöffnung aus, in welche der Schließbart 3 eines Schließzylinders eintreten kann.

Der Schließbart des Schließzylinders kann ferner die Zuhaltungsplatte 17 gegen die Kraft der Feder 19 anheben, um die Riegelverlagerung freizugeben.

In den Figuren 2 bis 5 ist ein weiteres Ausführungsbeispiel der Erfindung dargestellt. Gleiche Teile sind mit gleichen Bezugsziffern bezeichnet. Dieses Schloss hat ein geringeres Dornmaß als das in der Fig. 1 dargestellte. Zusätzlich ist bei dem in den Figuren 2 bis 5 dargestellten Ausführungsbeispiel auch eine Wechselhebelanordnung dargestellt, die in Fig. 1 der Übersicht halber fortgelassen ist. Der Wechselhebel 27 wird von einem Schließglied des Schließzylinders beaufschlagt und verlagert dabei einen auf der Nuss gelagerten Fallenrückzugshebel 28, der mit einem Arm am Fallenschwanz zum Fallenrückzug angreift.

Die Funktionsweise der Schlösser ist die Folgende:

Wird der Schließzylinder in der dargestellten Stellung gedreht, so greift der Schließbart 3 des Schließzylinders in die besagte Tourenöffnung ein und hebt die Zuhaltungsplatte 17 gegen die Rückstellkraft der Feder 19 an, so dass die Riegelverlagerung freigegeben wird. Sodann wird mittels des Schließbartes 3 der Schieber 5 verlagert. Einhergehend mit dieser Verlagerung wird das Zahnsegment 9, welches als Zahnrad ausgebildet ist, gedreht. Die Drehung des Zahnrades 9 hat eine Drehung des Zahnsegmentes 8 zur Folge, so dass der Riegel 2 durch Steuerung des Zahnsegmentes 8 vortritt. Der Vortrittsweg des Riegels 2 ist um das Übersetzungsverhältnis der beiden Zahnsegmente 8 und 9 zueinander größer als der Vortrittsweg des Riegelschiebers 5.

Gleichzeitig mit der Drehung des Zahnsegmentes 9 wird das Zahnrad 11 gedreht und der Betätigungsschieber 12 nach unten verlagert.

Das Zurückschließen erfolgt in umgekehrter Reihenfolge.

Das Zurückschließen des Riegels kann aber auch durch Betätigung der Drückernuss 13 erfolgen. Wird diese im Uhrzeigersinn gedreht, so unterläuft der Steuerabschnitt des Nussarms 14 die Steuerkurve 20 des Schwenkhebels 16. Der Schwenkhebel 16 verschwenkt und drückt mit seinem anderen Arm gegen die Angriffskante 18, so dass die Zuhaltung 17 angehoben wird und die Riegelverlagerung freigegeben ist. Nach Anheben des Zuhaltung 17 beaufschlagt der Armabschnitt 15 den Mitnahmevorsprung 21 und zieht den Betätigungsschieber 12 nach oben. Einhergehend mit dieser Linearverlagerung de Betätigungsschiebers 12 wird das Zahnrad 11 gedreht. Das mit dem Zahnrad 11 gekuppelte Zahnsegment 10 dreht das Zanrad 9 und dieses greift in die Verzahnung 7 des Riegels ein, so dass der Riegel 2 einhergehend mit der Aufwärtsverlagerung des Betätigungsschiebers 12 zurückgezogen wird.

## Patentansprüche

1. Schloss mit Falle (1) und Riegel (2) mit zwei zwischen sich einen Nussarmträger (25) aufnehmenden Nusshälften (26), **dadurch gekennzeichnet, dass** der Nussarmträger (25) zumindest einseitig Kupplungsfortsätze (24) ausbildet zur drehfesten Verbindung mit einer der beiden Nusshälften (26), wobei die beiden Nusshälften (26) jeweils auf ihrer dem Nussarmträger zugewandten Breitseite Kupplungsaussparungen zum Eintritt der Kupplungsfortsätze (24) ausbilden so dass durch Austausch des Nussarmträgers (25) eine Kupplung desselben mit jeweils einer oder beiden Nusshälften (26) erzielbar ist.

2. Schloss nach Anspruch 1, **dadurch gekennzeichnet, dass** der Riegel (2) mittels einer Zuhaltung (17) in seiner vor- und rückgeschlossenen Stellung gehalten ist, welche mittels eines von der Nuss betätigbarem Schwenkhebel (16) aushebbar ist.

3. Schloss nach einem der vorhergehenden Ansprüche, **dadurch gekennzeichnet, dass** zur Verlagerung des Schwenkhebels (16) ein Betätigungsabschnitt (15) der Nuss (13) eine Steuerkurve (20) des Schwenkhebels (16) beaufschlagt.

4. Schloss nach einem der vorhergehenden Ansprüche, **dadurch gekennzeichnet, dass** der zweiarmige Schwenkhebel (16) um die Drehachse von Zahnsegmenten (8, 9) gelagert ist, welche Zahnsegmente (8, 9) mit einem quer zur Riegelausschlussbewegung verlagerbaren Betätigungsschieber (12) gekoppelt sind zum Verlagern des Riegels (2) mit vergrößertem Ausschluss.

5. Schloss nach einem der vorhergehenden Ansprüche, **dadurch gekennzeichnet, dass** der Betätigungsschieber (12) von einem der beiden Zahnsegmente (9) angetriebenen Zahnrad (11) angetrieben ist.

6. Schloss nach einem der vorhergehenden Ansprüche, **dadurch gekennzeichnet, dass** das Zahnrad (11) in einer länglichen Öffnung des Betätigungsschiebers (12) liegt und mit einer verzahnten Flanke (23) der Öffnung kämmt.

7. Schloss nach einem der vorhergehenden Ansprüche, **dadurch gekennzeichnet, dass** das Zahnrad (11) mittels eines dritten Zahnsegmentes (10) angetrieben wird.

## Claims

1. A lock with a latch (1) and bolt (2), having two follower halves (26) accommodating a follower-arm carrier (25) between them, **characterized in that** the follower-arm carrier (25), at least on one side, forms coupling projections (24) for rotationally fixed connection to one of the two follower halves (26), the two follower halves (26) forming in each case on their broad side facing the follower-arm carrier coupling recesses for entry of the coupling projections (24), so that, by virtue of the follower-arm carrier (25) being exchanged, coupling to one or both follower halves (26) is in each case capable of being effected.

2. A lock according to Claim 1, **characterized in that** the bolt (2) is retained by means of a tumbler (17) in its extended or retracted position, which can be disengaged by means of a follower-actuatable pivoting lever (16).

3. A lock according to one of the preceding claims, **characterized in that**, in order to displace the pivoting lever (16), an actuating portion (15) of the follower (13) acts on a control curve (20) of the pivoting lever (16).

4. A lock according to one of the preceding claims, **characterized in that** the two-armed pivoting lever (16) is mounted about the axis of rotation of toothing segments (8, 9), which toothing segments (8, 9) are coupled to an actuating slide (12) which can be displaced transversely to the outward movement of the bolt in order to displace the bolt (2) with increased outward movement.

5. A lock according to one of the preceding claims, **characterized in that** the actuating slide (12) is driven by a gearwheel (11) driven by one of the two toothing segments (9).

6. A lock according to one of the preceding claims, **characterized in that** the gearwheel (11) is located in an elongate opening of the actuating slide (12) and meshes with a toothed flank (23) of the opening.

7. A lock according to one of the preceding claims, **characterized in that** the gearwheel (11) is driven by means of a third toothing segment (10).

## Revendications

1. Serrure à pêne demi-tour (1) et pêne dormant (2) comportant deux moitiés (26) de fouillot recevant entre elles un support (25) de bras de fouillot, **caractérisée en ce que** le support (25) de bras de fouillot forme au moins d'un côté des prolongements (24) d'accouplement pour assurer la liaison en rotation avec l'une des deux moitiés (26) de fouillot formant chacune sur leur face large tournée vers le bras de support de fouillot des évidements de couplage pour l'entrée des prolongements (24) de couplage, de sorte que par échange des supports (25) de bras de fouillot, on puisse obtenir un accouplement de ces supports avec chacune des deux moitiés (26) de fouillot ou avec l'une de ces moitiés.

2. Serrure selon la revendication 1, **caractérisée en ce que** le pêne dormant (2) est retenu dans sa position de première fermeture et de fermeture complète au moyen d'un organe de retenue (17) qui est susceptible d'être rendu inactif par levée au moyen d'un levier pivotant (16) susceptible d'être actionné par le fouillot.

3. Serrure selon l'une des revendications précédentes, **caractérisée en ce que** pour déplacer le levier pivotant (16) une partie d'actionnement (15) du fouillot (13) actionne une came de commande (20 du levier pivotant (16).

4. Serrure selon l'une des revendications précédentes, **caractérisée en ce que** le levier pivotant (16) à deux bras est monté pivotant autour de l'axe de rotation de segments dentés (8, 9), lesquels segments dentés (8, 9) sont accouplés à un coulisseau d'actionnement (12) susceptible d'être déplacé transversalement au déplacement de sortie du pêne dormant pour déplacer le pêne dormant ou verrou (2) de manière à obtenir une sortie plus importante de celui-ci.

5. Serrure selon l'une des revendications précédentes, **caractérisée en ce que** le coulisseau d'actionnement (12) est entraîné par la roue dentée (11), elle-même entraînée par l'un des deux segments dentés (9).

6. Serrure selon l'une des revendications précédentes, **caractérisée en ce que** la roue dentée (11) est disposée dans une ouverture oblongue du coulisseau d'actionnement (12) et engrène avec un flanc denté (23) de l'ouverture.

7. Serrure selon l'une des revendications précédentes, **caractérisée en ce que** la roue dentée (11) est entraînée au moyen d'un troisième segment denté (10).
